# EUROPÄISCHE PATENTSCHRIFT

(11) **EP 1 709 273 B1**
(45) Veröffentlichungstag und Bekanntmachung des Hinweises auf die Patenterteilung: **11.02.2009**
(21) Anmeldenummer: 04803363.3
(22) Anmeldetag: 30.11.2004
(51) Int. Cl.: E05F 3/04, E05F 3/22, E05F 15/12

(54) **TÜRSCHLIESSER MIT ANTRIEB**
DOOR CLOSER WITH A DRIVE
FERME-PORTE MUNI DE MOYENS D'ENTRAINEMENT

(30) Priorität: 16.01.2004 DE 102004002655
(43) Veröffentlichungstag der Anmeldung: 11.10.2006
(73) Patentinhaber: DORMA GMBH & CO. KG, 58256 Ennepetal (DE)
(72) Erfinder: GINZEL, Lothar, 58239 Schwerte (DE); BIENEK, Volker, 44143 Dortmund (DE)
(86) Internationale Anmeldenummer: PCT/EP2004/013580
(87) Internationale Veröffentlichungsnummer: WO 2005/068759

(56) Entgegenhaltungen:
- DE-A1- 10 001 950
- GB-A- 503 447

## Beschreibung

Die Erfindung betrifft einen Türschließer mit einem elektrohydraulischen/ elektromechanischen Antrieb und einem Gehäuse, in dem eine Welle zur Verbindung mit einer Tür oder dergleichen gelagert ist, wobei die Welle in zumindest einer Stellung von einem federbelasteten Sperrelement arretierbar ist.

Solche Türschließer sind hinlänglich bekannt. Üblicherweise weisen solche Türschließer ein Gehäuse auf, in dem eine mit einer Tür oder dergleichen verbindbare Welle, ein federbelastetes Sperrelement und ein Bremskolben angeordnet sind. Sperrelement und Bremskolben liegen im Wesentlichen auf gegenüberliegenden Seiten der Welle so hintereinander, dass sich insgesamt gesehen eine längliche Gehäuseform ergibt. Eine solche Gehäuseform ist aber in vielen Fällen nur schwer unterzubringen, da gerade im Bodenbereich oftmals keine lang gestreckte Aussparung für das Gehäuse vorgesehen werden kann. Ein solcher Türschließer ist der DE 40 38 720 C2 als Obentürschließer und der DE 27 55 787 A1 als Bodentürschließer zu entnehmen.

Die DE 10001950 offenbart einen Türschließer mit einem Antrieb.

Es ist daher Aufgabe der vorliegender Erfindung, einen Türschließer mit einem Antrieb und einem federbelasteten Sperrelement zu entwerfen, welcher eine kompaktere Gehäuseform aufweist und damit leichter, insbesondere im Boden, unterzubringen und auch für Anschlagtüren geeignet ist.

Diese Aufgabe wird bei einem Türschließer mit einem Antrieb der eingangs erläuterten Art dadurch gelöst, dass die das Sperrelement belastende Feder rechtwinkelig vom Gehäuse absteht und dass in dem zwischen dem Gehäuse und der Feder gebildeten Raum eine Pumpe und/oder ein Antriebsmotor angeordnet sind.

Aufgrund dieser Konstruktion ergibt sich eine im Wesentlichen quadratische Ausgestaltung eines erfindungsgemäßen Antriebes, die auch unter beengten Platzverhältnissen noch leicht eingebaut werden kann. Dieses insbesondere bei Anschlagtüren, bei denen die Länge des Schließers von der Schließerwelle zum anliegende Türrahmen auf ein Mindestmaß herabgesetzt wird. Ein solcher Antrieb öffnet die Tür automatisch, entweder elektromechanisch oder elektrohydraulisch, wobei der Schließvorgang der Tür über einen Federspeicher bewirkt wird.

Die Unteransprüche stellen weitere Ausgestaltungen des erfindungsgemäßen Gegenstandes dar.

Der Hauptteil (das Gehäuse) besteht aus einem Vierkantkörper, zu dem im rechten Winkel zu seiner Achse ein Rohr fest verbunden ist. In diesem Rohr liegt längsverschiebbar ein weiteres kurzes Rohr mit Boden, an dem der die Rolle tragende Träger befestigt ist. Die beiden ineinander gesteckten Rohre weisen zwischen sich ein Stahlplanchette auf. Hierdurch wird der Abrieb verkleinert, wobei gleichzeitig eine Wärmevergütung der Rohre unterlassen werden kann.

Gemäß einer bevorzugten Weiterbildung ist die Feder in einer rechtwinkelig vom Gehäuse abstehenden, vorzugsweise rohrförmigen, Kartusche gelagert, welche z. B. auswechselbar mit dem Gehäuse verbunden ist. Dies ermöglicht nicht nur eine Anordnung der Elemente des Antriebes auf kleinstem Raum, sondern auch eine adaptive Anbringung der die Feder aufnehmenden Hülse, so dass die Hülse leicht und schnell ausgetauscht werden kann.

Um die Austauschbarkeit der einzelnen Komponenten des erfindungsgemäßen Antriebes weiter zu verbessern, sind vorteilhafterweise die Pumpe und/oder der Antriebsmotor in einem Gehäusekasten untergebracht, der abnehmbar (auswechselbar) an dem Gehäuse bzw. der rohrförmigen Hülse (Kartusche) angebracht ist.

Besonders einfach gestaltet sich der Aufbau des Sperrelementes, wenn nach einer vorteilhaften Ausgestaltung das Sperrelement einen topfförmigen Einsatz aufweist, der in der rohrförmigen Kartusche verschiebbar gelagert ist. Infolge dieser Anordnung kann eine verkantungsfreie Führung des Sperrelementes in der Kartusche sichergestellt werden.

In vorteilhafter Weiterbildung steht von dem Boden des topfförmigen Einsatzes ein Träger in das Gehäuse vor, der eine mit der Welle zusammenwirkende Rolle trägt.

Damit die mit der Tür oder dergleichen in Verbindung stehende Welle sicher in einer bestimmten Position gehalten werden kann, ist der topfförmige Einsatz vorteilhafterweise von einer in der Hülse angeordneten Feder in Richtung auf das Gehäuse belastet. Somit ist in jeder Stellung eine zuverlässige Anlage des Sperrelementes an der Welle gewährleistet.

Damit eine reibungsarme Führung des topfförmigen Einsatzes in der Hülse bei geringem Verschleiß gewährleistet werden kann, ist nach einer bevorzugten Ausführungsform zwischen der Hülse und dem topfförmigen Einsatz eine reibungs- und/oder verschleißmindernde Beschichtung oder Einlage, z. B. aus Stahl, vorgesehen.

Um die Bewegung der Welle zu dämpfen, ist nach einer vorteilhaften Ausgestaltung die Welle von einem im Gehäuse gelagerten federbelasteten Bremskolben beaufschlagt.

Um eine gute Abdichtung des Bremskolbens gegenüber dem Gehäuse zu erzielen, ist vorteilhafterweise zwischen der Wandung des Gehäuses und dem Bremskolben eine Dichtung vorgesehen.

Damit die Tür oder dergleichen in einer definierten Stellung gehalten werden kann, ist nach einer bevorzugten Weiterbildung der Bremskolben über eine Ventilanordnung in einer vorgegebenen Stellung arretierbar.

Die Ventilanordnung weist vorteilhafterweise ein Regelventil und ein den Abfluss vom Regelventil beeinflussendes Sperrventil auf. Somit kann in einfacher Weise über das Regelventil der Abfluss der Bremsflüssigkeit gesteuert bzw. unterbunden werden, so dass keine Bewegung des Bremskolbens mehr möglich ist und die Tür in einer bestimmten Stellung arretiert wird.

Um jedoch auch bei arretierter Tür ein Schließen der Tür oder dergleichen zu ermöglichen, öffnet nach einer vorteilhaften Ausgestaltung das Sperrventil bei einem Überdruck selbsttätig und die Tür schließt aufgrund des Federspeichers.

Zur Aufhebung der Arretierung der Tür kann das Sperrventil auch elektromagnetisch betätigbar sein.

Um eine kraftschlüssige Anlage des Bremskolbens an der Welle sicherzustellen, ist nach einer bevorzugten Ausführungsform der Bremskolben mit einer Rolle versehen, welche eine an der Welle angeordnete Exzenterscheibe beaufschlagt.

Alternativ kann der Bremskolben auch über eine Schwinge und eine Exzenterscheibe mit der Welle in Verbindung stehen. Diese Konstruktion hat den Vorteil eines gleichförmigen Weges durch eine Zwangsführung.

Weitere Merkmale und Vorteile des erfindungsgemäßen Antriebes ergeben sich aus der nachfolgenden Beschreibung bevorzugter Ausführungsbeispiele.

Es zeigen:
- Figur 1:: Einen Querschnitt durch eine Ausführungsform des erfindungsgemäßen Tür- schließers;
- Figur 2:: einen weiteren Querschnitt durch die Aüsfuhrungsform des erfindungsgemäßen Türschließers und
- Figur 3:: einen Querschnitt durch eine weitere Ausführungsform des erfindungsgemäßen Türschließers.

In den Figuren 1 bis 3 ist eine Ausführungsform des erfindungsgemäßen Türschließers nur insoweit dargestellt, wie es für die vorliegende Erfindung von Bedeutung ist.

Der Türschließer weist ein im Wesentlichen rechteckiges Gehäuse 1 auf, in dem eine mit einer Tür oder dergleichen verbindbare Welle 2 gelagert ist. Die Welle 2 weist eine Exzenterscheibe 3 auf, welche mit einer an einem Bremskolben 4 gelagerten Rolle 5 in Eingriff steht. Der Bremskolben 4 wiederum ist in dem Gehäuse 1 längsverschieblich gelagert, wobei er von einer ebenfalls in dem Gehäuse 1 gelagerten Feder 6 in Richtung auf die Welle 2 gedrückt wird.

An dem Bremskolben 4 ist in einer umlaufenden Nut eine Dichtung 7 angeordnet, welche sich an der Wandung des Gehäuses 1 abstützt. An dem von der Welle 2 entfernt liegenden Ende des Gehäuses 1 ist ein Regelventil 8 vorgesehen, mit dessen Hilfe die Bewegung des Bremskolbens 4 beeinflusst werden kann, indem der Durchfluss der in dem Gehäuse 1 befindlichen Bremsflüssigkeit geregelt wird. Somit kann z. B. die Tür oder dergleichen in einer bestimmten Stellung, beispielsweise in der geöffneten Stellung, arretiert werden.

Damit auch bei arretierter Tür oder dergleichen ein gewolltes Bewegen der Tür ermöglicht wird, ist ein Sperrventil 9 vorgesehen, welches bei einem gewollten Bewegen der Tür selbsttätig schließt. Dazu kann beispielsweise ein kleiner Kolben oder ein Ventilsitz vorgesehen sein, welcher durch Reibung eines O-Ringes an dem Ventilsitz ein Abfließen der Bremsflüssigkeit verhindert, sich aber bei erhöhtem Druck in der Bremsflüssigkeit durch z. B. ein gewolltes Bewegen der Tür verschiebt, so dass die Arretierung aufgehoben wird und die Tür bewegt werden kann. Grundsätzlich ist auch eine elektromagnetische Betätigung des Sperrventiles 9 möglich, so dass der erfindungsgemäße Türschließer auch in Flucht- und Rettungswegen einsetzbar ist.

Rechtwinkelig zu dem Gehäuse 1 erstreckt sich eine rohrförmige Hülse 12 oder eine Kartusche, die abnehmbar an dem Gehäuse 1 angeordnet und in der ein Sperrelement 13 längsverschieblich gelagert ist. Das Sperrelement 13 weist einen topfförmigen Einsatz 14 auf, der in der rohrförmigen Hülse 12 gelagert ist und von einer ebenfalls in der Hülse 12 gelagerten Feder 15 in Richtung auf die Welle 2 gedrängt wird.

In dem zwischen dem Gehäuse 1 und der rohrförmigen Hülse 12 gebildeten Raum ist ein Gehäusekasten 10 vorgesehen, in dem eine Pumpe 11 und/oder ein Antriebsmotor 22 untergebracht sind. Infolge dieser Ausgestaltung ergibt sich eine im Wesentlichen quadratische Form des gesamten Türschließers. Der Gehäusekasten 10 ist abnehmbar an dem Gehäuse 1 bzw. der rohrförmigen Hülse 12 angebracht. Die Pumpe 11 steht über Hydraulikleitungen 23 mit dem Inneren des Gehäuses 1 und dem Inneren der topfförmigen Hülse 12 in Verbindung.

Beim Einsatz eines Motors oder einer Kombination aus Motor und Pumpe kann somit der Türschließer als zusätzliche Einrichtung die Tür auch automatisch öffnen. Der anschließende Schließgang kann über die vorhandene Federenergie realisiert werden.

Von dem Boden des topfförmigen Einsatzes 14 steht ein Träger 16 in Richtung auf das Gehäuse 1 vor, der an seinem vorderen Ende eine Rolle 17 trägt, die z. B. in eine Ausnehmung 18 an der Welle 2 bzw. der Exzenterscheibe 3 eingreift.

Um eine möglichst reibungsfreie und verschleißarme Bewegung des topfförmigen Einsatzes 14 in der rohrförmigen Hülse 12 sicherzustellen, ist zwischen dem Einsatz 14 und der Hülse 12 eine reibungs- und/oder verschleißmindernde Beschichtung oder Einlage 19, z. B. aus Stahl, vorgesehen.

In Figur 3 ist eine alternative Ausgestaltung des erfindungsgemäßen Türschließers gezeigt, bei welcher der Bremskolben 4 über eine Schwinge 20 und eine Exzenterscheibe 21 mit der Welle 2 in Verbindung steht.

Der Türschließer ist vorzugsweise als Bodentürschließer gedacht, aber auch für andere Einbaulagen verwendbar.

### Bezugszeichenliste

- 1: Gehäuse
- 2: Welle
- 3: Exzenterscheibe
- 4: Bremskolben
- 5: Rolle
- 6: Feder
- 7: Dichtung
- 8: Regelventil
- 9: Sperrventil
- 10: Gehäusekasten
- 11: Pumpe
- 12: rohrförmige Hülse
- 13: Sperrelement
- 14: topfförmiger Einsatz
- 15: Feder
- 16: Träger
- 17: Rolle
- 18: Ausnehmung
- 19: Beschichtung oder Einsatz
- 20: Schwinge
- 21: Exzenterscheibe
- 22: Antriebsmotor
- 23: Hydraulikleitung

## Patentansprüche

1. Türschließer mit einem Antrieb und einem Gehäuse (1), in dem eine Welle (2) zur Verbindung mit einer Tür oder dergleichen gelagert ist, wobei die Welle (2) von einem im Gehäuse (1) gelagerten Bremskolben (4) beaufschlagt wird und in zumindest einer Stellung von einem federbelasteten Sperrelement (13) arretierbar ist und wobei die das Sperrelement (13) belastende Feder (15) rechtwinkelig vom Gehäuse (1) absteht und in dem zwischen dem Gehäuse (1) und der Feder (15) gebildeten Raum eine Pumpe (11) und/oder ein Antriebsmotor (22) angeordnet sind.

2. Türschließer nach Anspruch 1, **dadurch gekennzeichnet, dass** die Feder (15) in einer rechtwinkelig vom Gehäuse (1) abstehenden, vorzugsweise rohrförmigen, Hülse (12) gelagert ist, welche auswechselbar mit dem Gehäuse (1) verbunden ist.

3. Türschließer nach Anspruch 2, **dadurch gekennzeichnet, dass** die Pumpe (11) und der Antriebsmotor (22) in einem Gehäusekasten (10) untergebracht sind, der abnehmbar an dem Gehäuse (1) bzw. der rohrförmigen Hülse (12) angebracht ist.

4. Türschließer nach Anspruch 2, **dadurch gekennzeichnet, dass** der Antriebsmotor (22) in einem Gehäusekasten (10) untergebracht ist, der abnehmbar an dem Gehäuse (1) bzw. der rohrförmigen Hülse (12) angebracht ist.

5. Türschließer nach einem der Ansprüche 2 - 4, **dadurch gekennzeichnet, dass** das Sperrelement (13) einen topfförmigen Einsatz (14) aufweist, der in der rohrförmigen Hülse (12) verschiebbar gelagert ist.

6. Türschließer nach Anspruch 5, **dadurch gekennzeichnet, dass** von dem Boden des topfförmigen Einsatzes (14) ein Träger (16) in das Gehäuse (1) vorsteht, der einerends eine mit der Welle (2) zusammenwirkende Rolle (17) trägt.

7. Türschließer nach einem der Ansprüche 5 - 6, **dadurch gekennzeichnet, dass** der topfförmige Einsatz (14) von einer in der Hülse (12) angeordneten Feder (15) in Richtung auf das Gehäuse (1) belastet ist.

8. Türschließer nach einem der Ansprüche 5 - 7, **dadurch gekennzeichnet, dass** zwischen der Hülse (12) und dem topfförmigen Einsatz (14) eine reibungs- und/oder verschleißmindernde Beschichtung oder Einlage (19) vorgesehen ist.

9. Türschließer nach den vorhergehenden Ansprüchen, **dadurch gekennzeichnet, dass** der Bremskolben (4) durch eine Feder (6) in Richtung auf die Welle (2) beaufschlagt wird.

10. Türschließer nach den vorhergehenden Ansprüchen, **dadurch gekennzeichnet, dass** zwischen der Wandung des Gehäuses (1) und dem Bremskolben (4) eine Dichtung (7) vorgesehen ist.

11. Türschließer nach den vorhergehenden Ansprüchen, **dadurch gekennzeichnet, dass** der Bremskolben (4) über eine Ventilanordnung (8, 9) in einer vorgegebenen Stellung arretierbar ist.

12. Türschließer nach Anspruch 11, **dadurch gekennzeichnet, dass** die Ventilanordnung ein Regelventil (8) und ein den Abfluss vom Regelventil (8) beeinflussendes Sperrventil (9) aufweist.

13. Türschließer nach Anspruch 12, **dadurch gekennzeichnet, dass** das Sperrventil (9) bei einem Überdruck selbst-tätig öffnet.

14. Türschließer nach einem der Ansprüche 12 - 13, **dadurch gekennzeichnet, dass** das Sperrventil (9) elektromagnetisch betätigbar ist.

15. Türschließer nach den vorhergehenden Ansprüchen, **dadurch gekennzeichnet, dass** der Bremskolben (4) mit einer Rolle (5) versehen ist, welche die an der Welle (2) angeordnete Exzenterscheibe (3) beaufschlagt.

16. Türschließer nach den vorhergehenden Ansprüchen, **dadurch gekennzeichnet, dass** der Bremskolben (4) über eine Schwinge (20) und eine Exzenterscheibe (21) mit der Welle (2) in Verbindung steht.

## Claims

1. A door closer, including a drive and a housing (1), in which a shaft (2) is supported for the connection to a door or the like, the shaft (2) being charged by a brake piston (4) supported within the housing (1) and the shaft being blockable in at least one position by means of a spring-loaded blocking member (13), and the spring (15), which loads the blocking member (13), extending orthogonally from the housing (1) and a pump (11) and/or a drive motor (22) being disposed in the space formed between the housing (1) and the spring (15).

2. A door closer according to claim 1, **characterized in that** the spring (15) is supported within a preferably tube-shaped bushing (12) orthogonally extending from the housing (1) and being exchangeably connected to the housing (1).

3. A door closer according to claim 2, **characterized in that** the pump (11) and the drive motor (22) are accommodated in a housing casing (10), which is detachably mounted at the housing (1), respectively at the tube-shaped bushing (12).

4. A door closer according to claim 2, **characterized in that** the drive motor (22) is accommodated in a housing casing (10), which is detachably mounted at the housing (1), respectively at the tube-shaped bushing (12).

5. A door closer according to one of the claims 2 to 4, **characterized in that** the blocking member (13) has a cup-shaped insert (14), which is displaceably supported within the tube-shaped bushing (12).

6. A door closer according to claim 5, **characterized in that** a carrier (16) protrudes from the bottom of the cup-shaped insert (14) into the housing (1) and, at one end, carries a roller (17), which cooperates with the shaft (2).

7. A door closer according to one of the claims 5 to 6, **characterized in that** the cup-shaped insert (14) is charged into the direction of the housing (1) by a spring (15), which is disposed within the bushing (12).

8. A door closer according to one of the claims 5 to 7, **characterized in that** a friction reducing and/or wear reducing coating or layer (19) is provided between the bushing (12) and the cup-shaped insert (14).

9. A door closer according to the preceding claims, **characterized in that** the brake piston (4) is charged by means of a spring (6) into the direction of the shaft (2).

10. A door closer according to the preceding claims, **characterized in that** a joint (7) is provided between the walling of the housing (1) and the brake piston (4).

11. A door closer according to the preceding claims, **characterized in that** the brake piston (4) is blockable in a predetermined position via a valve arrangement (8, 9).

12. A door closer according to claim 11, **characterized in that** the valve arrangement presents a regulating valve (8) and a shut-off valve (9) affecting the flow of the regulating valve (8).

13. A door closer according to claim 12, **characterized in that** the shut-off valve (9) automatically opens in case of excessive pressure.

14. A door closer according to one of the claims 12 to 13, **characterized in that** the shut-off valve (9) can be electro-magnetically actuated.

15. A door closer according to the preceding claims, **characterized in that** the brake piston (4) is provided with a roller (5), which charges the eccentric disc (3), which is disposed at the shaft (2).

16. A door closer according to the preceding claims, **characterized in that** the brake piston (4) is in connection with the shaft (2) via a rocker (20) and an eccentric disc (21).

## Revendications

1. Ferme-porte avec un entraînement et un boîtier (1), dans lequel un arbre (2) pour la connexion avec une porte ou similaire est logé, l'arbre (2) étant chargé par un piston de frein (4), qui est logé dans le boîtier (1), et étant verrouillable, dans au moins une position, par l'intermédiaire d'un organe de blocage (13) qui est chargé par un ressort, le ressort (15) qui charge l'organe de blocage (13) s'étendant à l'angle droit du boîtier (1) et une pompe (11) et/ou un moteur d'entraînement (22) étant disposés dans l'espace créé entre le boîtier (1) et le ressort (15).

2. Ferme-porte selon la revendication 1, **caractérisé en ce que** le ressort (15) est logé dans un manchon (12) de préférence tubulaire et s'étendant à l'angle droit du boîtier (1), lequel manchon est connecté de façon interchangeable avec le boîtier (1).

3. Ferme-porte selon la revendication 2, **caractérisé en ce que** la pompe (11) et le moteur d'entraînement (22) sont placés dans un coffret de boîtier (10) qui est monté de façon amovible sur le boîtier (1) respectivement sur le manchon tubulaire (12).

4. Ferme-porte selon la revendication 2, **caractérisé en ce que** le moteur d'entraînement (22) est placé dans un coffret de boîtier (10), qui est monté de façon amovible sur le boîtier (1) respectivement sur le manchon tubulaire (12).

5. Ferme-porte selon l'une des revendications 2 à 4, **caractérisé en ce que** l'organe de blocage (13) présente un insert (14) en forme de pot, qui est logé de façon déplaçable dans le manchon tubulaire (12).

6. Ferme-porte selon la revendication 5, **caractérisé en ce qu'**un support (16) est saillant dans le boîtier (1) depuis le fond de l'insert en forme de pot (14), lequel support, sur une extrémité, porte un rouleau (17) coopérant avec l'arbre (2).

7. Ferme-porte selon l'une des revendications 5 à 6, **caractérisé en ce que** l'insert en forme de pot (14) est chargé en direction du boîtier (1) par l'intermédiaire d'un ressort (15) qui est arrangé dans le manchon (12).

8. Ferme-porte selon l'une des revendications 5 à 7, **caractérisé en ce qu'**un revêtement ou une garniture (19) réduisant la friction et/ou réduisant l'usure est prévu entre le manchon (12) et l'insert en forme de pot (14).

9. Ferme-porte selon les revendications précédentes, **caractérisé en ce que** le piston de frein (4) est chargé par l'intermédiaire d'un ressort (6) en direction de l'arbre (2).

10. Ferme-porte selon les revendications précédentes, **caractérisé en ce qu'**un joint (7) est prévu entre la paroi du boîtier (1) et le piston de frein (7).

11. Ferme-porte selon les revendications précédentes, **caractérisé en ce que** le piston de frein (4) peut être arrêté dans une position prédéterminée par l'intermédiaire d'une disposition de soupapes (8, 9).

12. Ferme-porte selon la revendication 11, **caractérisé en ce que** la disposition de soupapes présente une soupape de réglage (8) et une vanne d'arrêt (9) affectant l'écoulement de la soupape de réglage (8).

13. Ferme-porte selon la revendication 12, **caractérisé en ce que** la vanne d'arrêt (9) s'ouvre automatiquement en cas de pression excessive.

14. Ferme-porte selon l'une des revendications 12 à 13, **caractérisé en ce que** la vanne d'arrêt (9) peut être actionnée électromagnétiquement.

15. Ferme-porte selon les revendications précédentes, **caractérisé en ce que** le piston de frein (4) est pourvu d'un rouleau (5) qui charge le disc excentrique (3) qui est disposé sur l'arbre (2).

16. Ferme-porte selon les revendications précédentes, **caractérisé en ce que** le piston de frein (4) est en connexion avec l'arbre (2) par l'intermédiaire d'un bras oscillant (20) et d'un disc excentrique (21).
